# FASCICULE DE BREVET EUROPEEN

(11) **EP 0 142 589 B1**
(45) Date de publication et mention de la délivrance du brevet: **12.11.1986**
(21) Numéro de dépôt: 83402245.1
(22) Date de dépôt: 22.11.1983
(51) Int. Cl.: B62D 53/08, B61D 3/16

(54) **Perfectionnements apportés aux semi-remorques destinées aux transports mixtes rail-route**
Aufliegeranhänger für Huckepackverkehr
Semi-trailers for rail and road traffic

(43) Date de publication de la demande: 29.05.1985
(73) Titulaire: FRUEHAUF FRANCE S.A., F-91130 Ris Orangis (FR)
(72) Inventeur: Drillon, Claude, F-89470 Moneteau (FR)
(74) Mandataire: Boivin, Claude

## Description

Il est intéressant notamment sur les longs parcours, d'assurer le transport ferroviaire des semi-remorques routières. A cet effet, on utilise des wagons dits wagons poches dont la partie centrale est surbaissée et dans lesquels on peut placer une semi-remorque à l'aide d'un portique équipé de pinces qui viennent saisir latéralement la semi-remorque.

A sa partie arrière, la semi-remorque repose sur le plancher du wagon par l'intermédiaire des pneumatiques de ses essieux. A sa partie avant, elle est en appui et est ancrée sur le wagon. Jusqu'à présent, cet appui et cet ancrage sont réalisés par l'intermédiaire d'une sellette qui est mobile longitudinalement sur le wagon, sur laquelle vient s'appuyer la plaque d'attelage de la semi-remorque, et dans laquelle vient s'encastrer la cheville ouvrière de celle-ci. La hauteur totale de la semi-remorque est tributaire du gabarit ferroviaire étant donné que ses roues d'appui sur le wagon sont situées à une hauteur déterminée par rapport aux rails ferroviaires ; elle est donc limitée.

La présente invention a pour objet une semi-remorque perfectionnée dont la hauteur admissible. compte tenu du gabarit ferroviaire, et, par suite, son volume utile sont supérieurs à ceux d'une semi-remorque usuelle.

La semi-remorque selon l'invention est caractérisée en ce qu'elle comporte une suspension à hauteur variable et en ce qu'elle est munie à sa partie avant soit d'une cheville ouvrière auxiliaire qui est fixée sur un décrochement surélevé des longerons ou sur un support surélevé fixé à l'avant de ces longerons, la cheville ouvrière auxiliaire étant ainsi placée à un niveau plus haut que la cheville ouvrière normale, soit de pièces d'ancrage dans lesquelles peuvent être engagés des pions prévus sur les brancards du wagon. Ces pièces d'ancrage peuvent éventuellement être coulissantes afin de laisser les pneumatiques de la semi-remorque en butée sur des cales et assurer un rôle d'amortissement.

Le brevet US-A-3 254 904 montre une remorque comportant une cheville ouvrière auxiliaire qui, en basculant, peut occuper deux positions différentes ; mais cette cheville ouvrière auxiliaire est au même niveau que la cheville ouvrière normale. C'est une formule utilisée de temps en temps pour les semi-remorques, afin d'avoir deux positions d'axe, sans être obligé de procéder à un démontage. Les semi-remorques comportant une suspension à hauteur variable sont connues ; mais la simple adjonction d'une suspension à hauteur variable à une semi-remorque du type décrit dans le brevet US-A-3 254 904 ne permettrait pas d'obtenir une augmentation du volume étant donné que les deux chevilles ouvrières de . cette semi-remorque sont à la même hauteur.

On a décrit ci-après, à titre d'exemples non limitatifs, divers modes de réalisation de la semi-remorque selon l'invention, avec référence aux dessins schématiques annexés dans lesquels :
La Figure 1 est une vue en élévation d'un premier mode de réalisation ;
La Figure 2 est une vue à plus grande échelle de la partie avant de ce mode de réalisation ;
La Figure 3 est une vue semblable à la Figure 2 d'un second mode de réalisation ;
La Figure 4 est une vue semblable à la Figure 2 d'un troisième mode de réalisation ;
La Figure 5 est une coupe transversale suivant V-V de la Figure 4.

Au dessin, on voit en 1 le châssis d'un wagon dit « wagon poche dont la partie centrale 1a est située à un niveau inférieur à celui de ses extrémités 1b et 1c qui sont montées sur des boggies 2. La partie avant 1b porte des rails longitudinaux 3 (voir Figure 5) sur lesquels est montée coulissante une sellette 4.

Dans le mode de réalisation des Figures 1 et 2, la semi-remorque 5 comporte des longerons 6 dont la partie avant 6' présente un décrochement à sa partie inférieure ; ce décrochement est muni d'une cheville ouvrière auxiliaire 7 située en avant de la cheville ouvrière normale 8. Par ailleurs, à leur partie arrière, les longerons 6 reposent sur un train de roues 9 par l'intermédiaire d'une suspension à hauteur variable, par exemple hydraulique ou pneumatique. La référence 10 désigne des zones renforcées que peuvent agripper des pinces de manutention.

Lorsque la semi-remorque 5 a été placée sur le wagon 1, on ancre la cheville auxiliaire 7 à la sellette 4 placée dans la position longitudinale correcte, et on agit sur la suspension de façon à abaisser le niveau de la partie arrière des longerons et à ramener ces longerons dans là position horizontale. Le niveau supérieur de la semi-remorque est ainsi abaissé de la valeur h par rapport à ce qu'il est dans une semi-remorque classique, de sorte que la hauteur de la carrosserie de la semi-remorque peut être supérieure de la valeur h à la hauteur usuelle.

Dans le mode de réalisation de la Figure 3, les longerons 6a de la semi-remorque 5a prennent appui sur le fond du wagon, à leur partie avant, non plus sur la sellette mobile 4, mais sur les rails de coulissement 3 de cette sellette par l'intermédiaire d'une pièce d'appui 11. La remorque est munie à sa partie avant d'un support surélevé 12, fixe ou articulé, qui porte la cheville ouvrière auxiliaire 7. Ce support est disposé à un niveau tel que la cheville 7 puisse être introduite dans la sellette 4 lorsque la semi-remorque est en appui sur les rails de celle-ci. Comme dans le mode de réalisation précédent, les longerons 6a reposent à leur partie arrière sur un train de roues non visible à la Figure 3 par l'intermédiaire d'une suspension à hauteur variable.

Dans le mode de réalisation des Figures 4 et 5, la sellette 4 n'est pas utilisée et amenée dans une position dans laquelle elle est totalement dégagée de la semi-remorque 5b. Comme dans le mode de réalisation de la Figure 3, les longerons 6b prennent appui sur les rails de coulissement 3. L'ancrage de la semi-remorque est assuré par des pions 13 prévus sur les brancards 14 du wagon et engagés dans des pièces d'ancrage 15 qui sont prévues à cet effet sur la semi-remorque. Là encore, celle-ci comporte à l'arrière une suspension de hauteur réglable.

## Revendications

Semi-remorque destinée à être placée dans un wagon et comportant une suspension à hauteur variable caractérisée en ce qu'elle est munie à sa partie avant soit d'une cheville ouvrière auxiliaire (7) qui est fixée sur un décrochement surélevé (6') des longerons ou sur un support surélevé (12) fixé à l'avant de ces longerons, la cheville ouvrière auxiliaire (7) étant ainsi placée à un niveau plus haut (hauteur h) que la cheville ouvrière normale (8), soit de pièces d'ancrage (15) placées sensiblement au même niveau que la cheville ouvrière normale (8) et dans lesquelles peuvent être engagés des pions (13) prévus directement sur les brancards du wagon.

## Claims

A semi trailer intended to be placed in a wagon and comprising a variable height suspension characterized in that it is provided at its front part either with an auxiliary king pin (7) which is fixed on a raised set back portion (6') of the longitudinal members and on a raised support (12) fixed to the front of these longitudinal members, the auxiliary king pin (7) being thus placed at a higher level (height h) than the normal king pin (8) or with anchorage pieces (15) placed substantially at the same level as the normal king pin (8) and in which may be engaged pins (13) provided directly on the shafts of the wagon.

## Patentansprüche

In einen Eisenbahnwaggon verladbarer Aufliegeranhänger mit höhenverstellbarer Radaufhängung, dadurch gekennzeichnet, daß er an seinem Vorderteil entweder mit einem an einem nach oben versetzten Absatz (6') der Längsträger oder an einer am vorderen Ende dieser Längsträger befestigten erhöhten Stütze (12) angeordneten Hilfsverankerungszapfen (7), der auf diese Weise auf einem höheren Niveau (Höhe h) angeordnet ist als der normale Verankerungszapfen (8), ausgerüstet ist, oder mit Verankerungsstücken (15), die im wesenlichen auf dem gleichen Niveau angeordnet sind wie der normale Verankerungszapfen (8) und in welche Stifte (13) eingreifen können, die direkt auf den Bodenlängsträgern des Waggons angeordnet sind.
